# EUROPÄISCHE PATENTSCHRIFT

(11) **EP 2 358 622 B1**
(45) Veröffentlichungstag und Bekanntmachung des Hinweises auf die Patenterteilung: **23.01.2013**
(21) Anmeldenummer: 09760698.2
(22) Anmeldetag: 23.11.2009
(51) Int. Cl.: B65H 63/06, D01H 13/22

(54) **GEHÄUSE FÜR EINEN GARNREINIGERMESSKOPF**
HOUSING FOR A YARN CLEANER MEASURING HEAD
BOÎTIER POUR UNE TÊTE DE MESURE DE NETTOYEUR DE FIL

(30) Priorität: 05.12.2008 CH 19072008
(43) Veröffentlichungstag der Anmeldung: 24.08.2011
(73) Patentinhaber: Uster Technologies AG, 8610 Uster (CH)
(72) Erfinder: DE VRIES, Loris, CH-8610 Uster (CH); KUSTER, Martin, CH-8733 Eschenbach (CH); ZIGANEK, Norbert, CH-8605 Gutenswil (CH); STORZ, Rafael, 8280 Kreuzlingen (CH)
(74) Vertreter: Pliska, Pavel
(86) Internationale Anmeldenummer: PCT/CH2009/000375
(87) Internationale Veröffentlichungsnummer: WO 2010/063128

(56) Entgegenhaltungen:
- EP-A2- 1 302 426
- US-B1- 6 422 072

## Beschreibung

### FACHGEBIET

Die vorliegende Erfindung liegt auf dem Gebiet der textilen Qualitätskontrolle. Sie betrifft ein Gehäuse für einen Garnreinigermesskopf gemäss dem Oberbegriff des ersten Patentanspruchs. Derartige Garnreinigermessköpfe kommen typischerweise auf Spinn - oder Spulmaschinen zum Einsatz.

### STAND DER TECHNIK

Zur Sicherung der Garnqualität werden an Spinn- oder Spulmaschinen so genannte Garnreiniger eingesetzt. Ein derartiger Garnreiniger ist z. B. aus der EP-1'249'422 A2 bekannt. Ziel der Garnreinigung ist es, Fehlstellen wie Dickstellen, Dünnstellen oder Fremdstoffe im Garn zu detektieren, gemäss bestimmten Qualitätskriterien zu bewerten und gegebenenfalls zu eliminieren. Daher beinhaltet ein Garnreinigermesskopf mindestens einen Sensor, der das bewegte Garn abtastet. Häufig verwendete Sensorprinzipien sind das kapazitive (siehe z. B. Es-0'924'513 A1) oder das optische (siehe z. B. WO-93/13407 A1). Ferner beinhaltet der Garnreinigermesskopf eine elektronische Schaltung zur Auswertung des Sensorsignals und zum Vergleich des Signals mit vorgegebenen Qualitätskriterien, z. B. einer Reinigungsgrenze. Je nach Anwendung kann der Gannreinigermesskopf auch ein Schneidzeug zum Herausschneiden von fehlerhaften Abschnitten des Garns beinhalten. Der Aufbau eines Garnreinigermesskopfes ist in der US-6,422,072 B1 beschrieben.

Die oben erwähnten Komponenten eines Garnreinigermesskopfes sind in einem Messkopfgehäuse untergebracht. Das Messkopfgehäuse hat die Aufgaben, die empfindlichen Komponenten vor mechanischen Kräften, Schmutz, Feuchtigkeit, elektromagnetischer Strahlung und anderen äusseren Einflüssen zu schützen. Es kann auch weitere Aufgaben wie z. B. die Ableitung der in der elektronischen Schaltung entstehenden Wärme übernehmen. Beispiele für derartige Messkopfgehäuse findet man in den Schriften EP-1'302'426 A2, WO-2007/045298 A1 oder CN-200943120 Y.

Was die Abmessungen des Messkopfgehäuses betrifft, so gilt es, zwei einander entgegengesetzte Forderungen in Einklang zu bringen. Einerseits wären möglichst grosse Abmessungen gewünscht, um die benötigten Komponenten gut unterzubringen und Wärmeerzeugung pro Volumeneinheit gering zu halten. Andererseits muss aber das Messkopfgehäuse in den dafür vorgesehenen Platz in der Maschine, bspw. eine Spinn - oder Spulmaschine, passen. Die bisher bekannten Messkopfgehäuse erfüllen diese Anforderungen nur für einen einzigen Maschinentyp oder nur für einige wenige Maschinentypen.

### DARSTELLUNG DER ERFINDUNG

Es ist deshalb eine Aufgabe der vorliegenden Erfindung, ein Gehäuse für einen Garnreinigermesskopf zu schaffen, das einerseits möglichst viel Raum für die darin unterzubringenden Komponenten bietet, andererseits in möglichst viele Maschinen eingebaut werden kann.

Diese und andere Aufgaben werden durch das erfindungsgemässe Gehäuse, wie es im ersten Patentanspruch definiert ist, gelöst. Vorteilhafte Ausführungsformen sind in den abhängigen Patentansprüchen angegeben.

Der Erfindung gingen lange, sorgfältige Untersuchungen zu den Platzverhältnissen in bestehenden und zukünftigen Maschinen voraus. Anschliessend wurden die Untersuchungsergebnisse einer Analyse unterzogen. Dabei hat man sich das Konzept der Hüllquader zunutze gemacht. Dieses erlaubt es, komplexe Gehäuseformen und komplexe Freiräume in Maschinen auf einfache Weise zu handhaben und aufeinander abzustimmen. Der Hüllquader soll eine Minimalbedingung erfüllen. Das erfindungsgemässe Messkopfgehäuse ist das Resultat der Analyse. Die verschiedenen Komponenten des Garnreinigers mussten derart gestaltet und angeordnet werden, dass sie in das Gehäuse passen.

Das erfindungsgemässe Gehäuse für einen Garnreinigermesskopf weist mit einen eine Längsrichtung definierenden Messschlitz zur Aufnahme eines zu reinigenden Garns auf.

Das Gehäuse ist von einem virtuellen Hüllquader vollständig umhüllbar, dessen Länge als die Ausdehnung des Gehäuses in Längsrichtung definiert ist und dessen Höhe und Breite als die Seitenlängen desjenigen Rechtecks definiert sind, das in einer Ebene senkrecht zur Längsrichtung liegt, das die Projektion des Gehäuses in diese Ebene vollständig umhüllt und dessen Umfang und/oder dessen Fläche minimal ist, wobei die Höhe kleiner als oder gleich wie die Breite ist. Die Länge des Hüllquaders liegt zwischen 41 mm und 47 mm, und/oder die Höhe des Hüllquaders liegt zwischen 61 mm und 70 mm, und/oder die Breite des Hüllquaders liegt zwischen 96 mm und 106 mm. Diese erste Definition des Hüllquaders geht also von der Längsrichtung des Messschlitzes aus. Insofern wird die Länge in einer ausgezeichneten Richtung gemessen.

Alternativ kann das erfindungsgemässe Gehäuse für einen Garnreinigermesskopf von einem virtuellen Hüllquader mit einer Länge, einer Höhe und einer Breite vollständig umhüllbar sein. Der Hüllquader ist als derjenige Quader von allen möglichen, das Gehäuse vollständig umhüllenden Quadern definiert, welcher eine minimale Oberfläche und/oder ein minimales Volumen aufweist, wobei die Länge kleiner als oder gleich wie die Höhe und die Höhe kleiner als oder gleich wie die Breite ist. Die Länge des Hüllquaders liegt zwischen 41 mm und 47 mm, und/oder die Höhe des Hüllquaders liegt zwischen 61 mm und 70 mm, und/oder die Breite des Hüllquaders liegt zwischen 96 mm und 106 mm. Diese zweite Definition des Hüllquaders ist also losgelöst von der Längsrichtung eines Messschlitzes oder des Garns. In vielen Fällen wird sie aber mit der ersten Definition übereinstimmen.

In einer bevorzugten Ausführungsform ist das erfindungsgemässe Gehäuse derart virtuell in zwei Teile aufteilbar, dass jeder der beiden Teile von einem virtuellen Teilhüllquader vollständig umhüllt ist. Die Teilhüllquader überschneiden sich nicht, grenzen aneinander und liegen zusammen im Hüllquader. Ein erster Teilhüllquader, welcher vorzugsweise den Messschlitz beinhaltet, hat eine Länge zwischen 25 mm und 28 mm, und/oder eine Höhe zwischen 34 mm und 37 mm, und/oder eine Breite zwischen 1 mm und 22 mm. Ein zweiter Teilhüllquader hat eine Länge zwischen 41 mm und 47 mm, und/oder eine Höhe zwischen 61 mm und 70 mm, und/oder eine Breite zwischen 71 mm und 83 mm.
Gemäss der in dieser Schrift verwendeten Nomenklatur gehören folgenden Elemente nicht zum Gehäuse:
● abstehende Garnführungs- und Garneinführungselemente wie Garnschlösser oder Garnleitbleche,
● elektrische Schnittstellen zwischen dem Messkopf und seiner Umgebung, wie Stecker, Kupplungen oder Kabel,
● mechanische Schnittstellen zwischen dem Messkopf und seiner Umgebung, wie Träger für die Montage des Messkopfes auf einer Maschine und
● pneumatische Schnittstellen zwischen dem Messkopf und seiner Umgebung, wie eine Druckluftzufuhr.

### AUFZÄHLUNG DER ZEICHNUNGEN

Nachfolgend wird Erfindung anhand der Zeichnungen erläutert.
- Figur 1: zeigt ein schematisches erfindungsgemässes Gehäuse mit einem Garn in einer perspektivischen Darstellung.
- Figur 2: zeigt Hüllquader für das erfindungsgemässe Gehäuse.
- Figur 3: zeigt das Gehäuse von Figur 1 zusammen mit den Hüllquadern von Figur 2.
- Figur 4: zeigt eine Ausführungsform eines erfindungsgemässen Gehäuses in perspektivischen Darstellungen aus zwei verschiedenen Blickrichtungen.

### AUSFÜHRUNG DER ERFINDUNG

In Figur 1 ist schematisch ein erfindungsgemässes Gehäuse 2 für einen Garnreinigermesskopf 1 dargestellt. Es umfasst einen Messschlitz 3 zur Aufnahme eines zu reinigenden Garns 9. Das Garn wird entlang seiner Längsrichtung, die mit einer Längsrichtung x des Messschlitzes 3 übereinstimmt, bewegt. Im Bereich des Messschlitzes 3 ist im Gehäuse 2ein Sensor zur Abtastung des Garns angeordnet. Im Gehäuse 2 sind auch elektronische Auswertemittel zur Auswertung des Sensorsignals untergebracht. Ferner kann das Gehäuse 2 Schneidmittel zum Herausschneiden von unzulässigen Fehlstellen im Garn 9 umfassen. Die Schneidmittel sind üblicherweise in demjenigen Teil des Gehäuses 2 untergebracht, der in Figur 1 rechts unten gezeichnet ist. Ein Anschluss für ein (nicht eingezeichnetes) Kabel, mittels welchen Daten vom und zum Garnreinigermesskopf 1 übermittelt werden und welches auch zur Energieversorgung des Garnreinigermesskopfes 1 dient, ist vorzugsweise auf der in Figur 1 nicht sichtbaren Seitenfläche, welche das Gehäuse 2 nach rechts hin begrenzt, angebracht.

Das erfindungsgemässe Gehäuse 2 kann in zwei Teile aufgeteilt werden: einen Sensorteil 21, der den Messschlitz 3 und zumindest wesentliche Teile des Sensors beinhaltet, und einen unmittelbar daran angrenzenden Auswerteteil 22, der wesentliche Teile der Auswertemittel und, falls vorhanden, wesentliche Teile der Schneidmittel beinhaltet. Im Beispiel von Figur 1 befindet sich der Sensorteil 21 in der linken, der Auswerteteil 22 in der rechten Bildhälfte. Der Auswerteteil 22 hat eine grössere Länge als der Sensorteil 21, um die Schneidmittel unterzubringen und auf das Garn 9 einwirken zu lassen.

In Figur 2 ist mit strichpunktierten Linien ein virtueller Hüllquader 4 dargestellt, welcher das gesamte erfindungsgemässe Gehäuse 2 vollständig umhüllt. Das heisst, dass sich das gesamte Gehäuse 2 derart im Hüllquader 4 unterbringen lässt, dass kein Teil des Gehäuses 2 aus dem Hüllquader 4 herausragt.

Der Hüllquader 4 soll eine Minimalbedingung erfüllen. Nachfolgend wird angegeben, wie in einer bevorzugten Ausführungsform der Hüllquader 4 um das Gehäuse 2 gelegt werden und wie die Minimalbedingung lauten kann:
● Die Länge X des Hüllquaders 4 ist die Ausdehnung des Gehäuses 2 in Längsrichtung x des Messschlitzes 3 - genauer: die Ausdehnung in Längsrichtung x einer Projektion des Gehäuses 2 in eine Ebene (z. B. xy oder xz), welche die Längsrichtung x beinhaltet. Die Längsrichtung x stimmt mit der Garnlängsrichtung überein.
● Die Höhe Y des Hüllquaders 4 ist als die kürzere Seitenlänge desjenigen Rechtecks definiert, das in der Ebene yz senkrecht zur Längsrichtung x liegt, das die Projektion des Gehäuses 2 in diese Ebene yz vollständig umhüllt und dessen Umfang und/oder dessen Fläche minimal ist. Im Beispiel von Figur 1 ist die Höhe Y die Ausdehnung des Gehäuses 2 in derjenigen Richtung y, die senkrecht zur Längsrichtung x steht und in der das Garn 9 in den Messschlitz 3 einführbar bzw. aus dem Messschlitz 3 entfernbar ist, die also von hinten nach vom verläuft.
● Die Breite Z des Hüllquaders ist als die längere Seitenlänge desjenigen Rechtecks definiert, das in der Ebene yz senkrecht zur Längsrichtung x liegt, das die Projektion des Gehäuses 2 in diese Ebene yz vollständig umhüllt und dessen Umfang und/oder dessen Fläche minimal ist. Im Beispiel von Figur 1 ist die Breite Z die Ausdehnung des Gehäuses 2 in derjenigen Richtung z, die senkrecht zur Längsrichtung x und zur Höhenrichtung y steht, die also in Figur 1 von links nach rechts verläuft. Auf einer typischen Spulmaschine entspricht die Breitenrichtung z ungefähr der Achsrichtung der Kreuzspule, auf welche das Garn 9 aufgespult wird.

Alternativ kann der Hüllquader als derjenige Quader von allen möglichen, das Gehäuse 2 vollständig umhüllenden Quadern definiert sein, welcher eine minimale Oberfläche und/oder ein minimales Volumen aufweist.

Ebenfalls in Figur 2 eingezeichnet sind zwei virtuelle Teilhüllquader 41, 42, welche jeweils bestimmte Teile des erfindungsgemässen Gehäuses 2 umhüllen. Ein erster Teilhüllquader 41 mit den Seitenlängen X₁, Y₁, Z₁, der mit kurzen strichlierten Linien dargestellt ist, umhüllt den Sensorteil 21 des Gehäuses 2. Ein zweiter Teilhüllquader 42 mit den Seitenlängen X₂, Y₂, Z₂, der mit langen strichlierten Linien dargestellt ist, umhüllt den Auswerteteil 22 des Gehäuses 2. Die beiden Teilhüllquader 41, 42 können unterschiedliche Masse aufweisen. Sie überschneiden sich nicht und grenzen in der Breitenrichtung z direkt aneinander, d. h. haben je eine Grenzfläche 51, 52, wobei die beiden Grenzflächen 51, 52 zumindest teilweise zusammenfallen. Somit ist die Summe ihrer Breiten Z₁, Z₂ gleich der Breite Z des Hüllquaders 4: $Z = {Z}_{1} + {Z}_{2} .$

Die Länge X und die Höhe Y des Hüllquaders 4 ergibt sich aus dem jeweils grösseren entsprechenden Wert der Teilhüllquader 41, 42:
X = max(X₁, X₂) ,
Y = max(Y₁, Y₂) .

Im Beispiel von Figur 2 ist der zweite Teilhüllquader 42 sowohl für die Länge X als auch für die Höhe Y des Hüllquaders 4 bestimmend:
X = X₂ ,
Y = Y₂ .

Figur 3 stellt eine Kombination der Figuren 1 und 2 dar, d. h. es sind sowohl das erfindungsgemässe Gehäuse 2 als auch der Hüllquader 4 eingezeichnet.

Die nachfolgende Tabelle gibt die Bereiche und bevorzugten Werte in Millimetern für die Seitenlängen des Hüllquaders 4 und der Teilhüllquader 41, 42 wieder:

| | | **Länge X, X₁ bzw. X₂ (mm)** | **Höhe Y, Y₁ bzw. Y₂ (mm)** | **Breite Z, Z₁, bzw. Z₂** |
|---|---|---|---|---|
| **Hüllquader 4** | Wesentlicher Bereich | 41 bis 47 | 61 bis 70 | 96 bis 106 |
| | Bevorzugter Bereich | 42 bis 46 | 63 bis 67 | 97 bis 101 |
| | Bevorzugter Wert | 43 | 65 | 98 |
| **Erster Teilhüllquader 41** | Wesentlicher Bereich | 25 bis 28 | 34 bis 37 | 1 bis 22 |
| | Bevorzugter Bereich | 26 bis 27 | 35 bis 37 | 16 bis 20 |
| | Bevorzugter Wert | 27 | 37 | 18 |
| **Zweiter Teilhüllquader 42** | Wesentlicher Bereich | 41 bis 47 | 61 bis 70 | 71 bis 83 |
| | Bevorzugter Bereich | 42 bis 45 | 63 bis 67 | 78 bis 82 |
| | Bevorzugter Wert | 43 | 65 | 80 |

Figur 4 zeigt eine Ausführungsform eines Garnreinigermesskopfes 1 mit einem erfindungsgemässen Gehäuse 2 aus zwei verschiedenen Blickrichtungen, wobei die Blickrichtung von Figur 4(a) ungefähr derjenigen von Figur 1 entspricht und diejenige von Figur 4(b) die Unterseite sichtbar macht. In diesem Ausführungsbeispiel ist die eine Grundfläche 6, welche den Auswerteteil in Längsrichtung x begrenzt, in ihrem vom Sensorteil 21 abgewandten Bereich abgeschrägt. Dies kann vorteilhaft sein, um das Gehäuse 2 mit einer grösseren Breite Z gestalten zu können, ohne dass es deswegen zu einem Platzkonflikt mit Teilen bestimmter Spulmaschinen kommt. Die Abschrägung ist im Wesentlichen als schiefe Ebene ausgebildet, die in Breitenrichtung z auf einer Distanz von 20 bis 30 mm, vorzugsweise ca. 25 mm, um 7 bis 11 mm, vorzugsweise ca. 9 mm, abfällt.

Selbstverständlich ist die vorliegende Erfindung nicht auf die oben diskutierten Ausführungsformen beschränkt. Bei Kenntnis der Erfindung wird der Fachmann weitere Varianten herleiten können, die auch zum Gegenstand der vorliegenden Erfindung gehören.

### BEZUGSZEICHENLISTE

- 1: Garnreinigermesskopf

- 2: Gehäuse
- 21: Sensorteil
- 22: Auswerteteil

- 3: Messschlitz

- 4: Hüllquader
- 41: erster Teilhüllquader
- 42: zweiter Teilhüllquader

- 51, 52: Grenzflächen der Teilhüllquader

- 6: Grundfläche des Gehäuses

- 9: Garn

- x: Längsrichtung
- X: Länge des Hüllquaders
- y: Höhenrichtung
- Y: Höhe des Hüllquaders
- z: Breitenrichtung
- Z: Breite des Hüllquaders

## Patentansprüche

1. Gehäuse (2) für einen Garnreinigermesskopf (1), mit einem eine Längsrichtung (x) definierenden Messschlitz (3) zur Aufnahme eines zu reinigenden Garns (9), welches Gehäuse (2) von einem virtuellen Hüllquader (4) vollständig umhüllbar ist,
dessen Länge (X) als die Ausdehnung des Gehäuses (2) in Längsrichtung (x) definiert ist und
dessen Höhe (Y) und Breite (Z) als die Seitenlängen desjenigen Rechtecks definiert sind, das in einer Ebene (yz) senkrecht zur Längsrichtung (x) liegt, das die Projektion des Gehäuses (2) in diese Ebene (yz) vollständig umhüllt und dessen Umfang und/oder dessen Fläche minimal ist, wobei die Höhe (Y) kleiner als oder gleich wie die Breite (Z) ist,
**dadurch gekennzeichnet, dass**
die Länge (X) des Hüllquaders (4) zwischen 41 mm und 47 mm liegt, und/oder
die Höhe (Y) des Hüllquaders (4) zwischen 61 mm und 70 mm liegt, und/oder
die Breite (Z) des Hüllquaders (4) zwischen 96 mm und 106 mm liegt.

2. Gehäuse (2) für einen Garnreinigermesskopf (1), welches Gehäuse (2) von einem virtuellen Hüllquader (4) mit einer Länge (X), einer Höhe (Y) und einer Breite (Z) vollständig umhüllbar ist,
welcher Hüllquader (4) als derjenige Quader von allen möglichen, das Gehäuse (2) vollständig umhüllenden Quadern definiert ist, welcher eine minimale Oberfläche und/oder ein minimales Volumen aufweist, wobei die Länge (X) kleiner als oder gleich wie die Höhe (Y) und die Höhe (Y) kleiner als oder gleich wie die Breite (Z) ist,
**dadurch gekennzeichnet, dass**
die Länge (X) des Hüllquaders (4) zwischen 41 mm und 47 mm liegt, und/oder
die Höhe (Y) des Hüllquaders (4) zwischen 61 mm und 70 mm liegt, und/oder
die Breite (Z) des Hüllquaders (4) zwischen 96 mm und 106 mm liegt.

3. Gehäuse (2) nach Anspruch 1 oder 2, wobei
die Länge (X) des Hüllquaders (4) zwischen 42 mm und 46 mm liegt, und/oder
die Höhe (Y) des Hüllquaders (4) zwischen 63 mm und 67 mm liegt, und/oder
die Breite (Z) des Hüllquaders (4) zwischen 97 mm und 101 mm liegt.

4. Gehäuse nach Anspruch 3, wobei
die Länge (X) des Hüllquaders (4) 43 mm beträgt, und/oder
die Höhe (Y) des Hüllquaders (4) 65 mm beträgt, und/oder
die Breite (Z) des Hüllquaders (4) 98 mm beträgt.

5. Gehäuse (2) nach einem der vorangehenden Ansprüche, wobei
das Gehäuse (2) derart virtuell in zwei Teile (21, 22) aufteilbar ist, dass jeder der beiden Teile (21, 22) von einem virtuellen Teilhüllquader (41, 42) vollständig umhüllt ist, welche Teilhüllquader (41, 42) sich nicht überschneiden, aneinander grenzen und zusammen im Hüllquader (4) liegen, und
ein erster Teilhüllquader (41), welcher vorzugsweise den Messschlitz (3) beinhaltet,
eine Länge (X₁) zwischen 25 mm und 28 mm, und/oder
eine Höhe (Y₁) zwischen 34 mm und 37 mm, und/oder
eine Breite (Z₁) zwischen 1 mm und 22 mm, und
ein zweiter Teilhüllquader (42)
eine Länge (X₂) zwischen 41 mm und 47 mm, und/oder
eine Höhe (Y₂) zwischen 61 mm und 70 mm, und/oder
eine Breite (Z₂) zwischen 71 mm und 83 mm
hat.

6. Gehäuse nach Anspruch 5, wobei
der erste Teilhüllquader (41)
eine Länge (X₁) zwischen 26 mm und 27 mm, und/oder
eine Höhe (Y₁) zwischen 35 mm und 37 mm, und/oder
eine Breite (Z₁) zwischen 16 mm und 20 mm, und
der zweite Teilhüllquader (42)
eine Länge (X₂) zwischen 42 mm und 45 mm, und/oder
eine Höhe (Y₂) zwischen 63 mm und 67 mm, und/oder
eine Breite (Z₂) zwischen 78 mm und 82 mm
hat.

7. Gehäuse (2) nach Anspruch 6, wobei
der erste Teilhüllquader (41)
eine Länge (X₁) von 27 mm, und/oder
eine Höhe (Y₁) von 37 mm, und/oder
eine Breite (Z₁) von 18 mm, und
der zweite Teilhüllquader (42)
eine Länge (X₂) von 43 mm, und/oder
eine Höhe (Y₂) von 65 mm, und/oder
eine Breite (Z₂) von 80 mm
hat.

8. Gehäuse (2) nach Anspruch 1 und einem der Ansprüche 3-7, wobei eine Gehäusegrundfläche (6), welche das Gehäuse (2) oder einen Teil davon in Längsrichtung (x) begrenzt, in einem vom Messschlitz (3) abgewandten Bereich abgeschrägt ist.

9. Gehäuse (2) nach Anspruch 8 und einem der Ansprüche 5-7, wobei der abgeschrägte Bereich ein vom ersten Teilhüllquader (41) abgewandter Bereich des vom zweiten Teilhüllquader (42) umhüllten Teils (22) ist.

10. Gehäuse (2) nach Anspruch 9, wobei die Abschrägung im Wesentlichen als schiefe Ebene ausgebildet ist, die in Breitenrichtung (z) auf einer Distanz von 20 bis 30 mm um 7 bis 11 mm abfällt.

## Claims

1. A housing (2) for a yam clearer measurement head (1), with a measurement slot (3) defining a longitudinal direction (x), for receiving a yam (9) to be cleared, said housing (2) being able to be completely enveloped by a virtual enveloping cuboid (4),
whose length (X) is defined as the extension of the housing (2) in the longitudinal direction (x) and
whose height (Y) and width (Z) are defined as the side lengths of that rectangle which lies in a plane (yz) perpendicular to the longitudinal direction (x), completely envelopes the projection of the housing (2) into this plane (yz) and whose periphery and/or whose area is minimal, wherein the height (Y) is smaller or equal to the width (Z),
**characterised in that**
the length (X) of the enveloping cuboid (4) lies between 41 mm and 47 mm, and/or
the height (Y) of the enveloping cuboid (4) lies between 61 mm and 70 mm, and/or
the width (Z) of the enveloping cuboid (4) lies between 96 and 106 mm.

2. A housing (2) for a yam clearer measurement head (1), said housing (2) being able to be completely enveloped by a virtual enveloping cuboid (4) with a length (X), with a height (Y) and with a width (Z),
which enveloping cuboid (4) is defined as that cuboid of all possible cuboids completely enveloping the housing (2), which has a minimal surface and/or a minimal volume, wherein the length (X) is smaller or equal to the height (Y), and the height (Y) is smaller or equal to the width (Z),
**characterised in that**
the length (X) of the enveloping cuboid (4) lies between 41 mm and 47 mm, and/or
the height (Y) of the enveloping cuboid (4) lies between 61 mm and 70 mm, and/or
the width (Z) of the enveloping cuboid (4) lies between 96 and 106 mm.

3. The housing (2) according to claim 1 or 2, wherein
the length (X) of the enveloping cuboid (4) lies between 42 mm and 46 mm, and/or
the height (Y) of the enveloping cuboid (4) lies between 63 mm and 67 mm, and/or
the width (Z) of the enveloping cuboid (4) lies between 97 mm and 101 mm.

4. The housing according to claim 3, wherein
the length (X) of the enveloping cuboid (4) is 43 mm and/or
the height (Y) of the enveloping cuboid (4) is 65 mm, and/or
the width (Z) of the enveloping cuboid (4) is 98 mm.

5. The housing (2) according to one of the preceding claims, wherein
the housing (2) is able to be divided in a virtual manner into two parts (21, 22) in a manner such that each of the two parts (21, 22) is completely enveloped by a virtual part-enveloping-cuboid (41, 42), said part-enveloping-cuboids (41, 42) not intersecting, bordering one another and together lying in the enveloping cuboid (4), and
a first part-enveloping-cuboid (41), which preferably contains the measurement slot (3), has
a length (X₁) between 25 mm and 28 mm, and/or
a height (Y₁) between 34 mm and 37 mm, and/or
a width (Z₁) between 1 mm and 22 mm, and
a second part-enveloping-cuboid (42) has
a length (X₂) between 41 mm and 47 mm, and/or
a height (Y₂) between 61 mm and 70 mm, and/or
a width (Z₂) between 71 mm and 83 mm.

6. The housing according to claim 5, wherein
the first part-enveloping-cuboid (41) has
a length (X₁) between 26 mm and 27 mm, and/or
a height (Y₁) between 35 mm and 37 mm, and/or
a width (Z₁) between 16 mm and 20 mm, and
the second part-enveloping cuboid (42) has
a length (X₂) between 42 mm and 45 mm, and/or
a height (Y₂) between 63 mm and 67 mm, and/or
a width (Z₂) between 78 mm and 82 mm.

7. The housing (2) according to claim 6, wherein
the first part-enveloping-cuboid (41) has
a length (X₁) of 27 mm, and/or
a height (Y₁) of 37 mm and/or
a width (Z₁) of 18 mm, and
the second part-enveloping-cuboid (42) has
a length (X₂) of 43 mm, and/or
a height (Y₂) of 65 mm, and/or
a width (Z₂) of 80 mm.

8. The housing (2) according to claim 1 and one of the claims 3-7, wherein a housing base surface (6) which delimits the housing (2) or a part thereof in the longitudinal direction (x) is tapered in a region which is away from the measurement slot (3).

9. The housing (2) according to claim 8 and one of the claims 5 -7, wherein the tapered region is a region of the part (22) enveloped by the second part-enveloping-cuboid (42), said region being away from the first part-enveloping-cuboid (41).

10. The housing (2) according to claim 9, wherein the tapering is designed essentially as an oblique plane which drops in the width direction (z) by 7 to 11 mm at a distance of 20 to 30 mm.

## Revendications

1. Boîtier (2) pour une tête de mesure de nettoyeur de fil (1), avec une fente de mesure (3) définissant un sens longitudinal (x) et destinée à recevoir un fil (9) à nettoyer,
lequel boîtier (2) est entièrement entourable d'un quadrilatère d'enveloppe (4) virtuel,
dont la longueur (X) est définie comme l'étendue du boîtier (2) dans le sens longitudinal (x) et
dont la hauteur (Y) et la largeur (Z) sont définies comme les longueurs des côtés du quadrilatère qui se trouve dans un plan (yz) perpendiculaire au sens longitudinal (x), qui entoure complètement la projection du boîtier (2) dans ce plan (yz) et dont la circonférence et/ou la surface est la plus petite, la hauteur (Y) étant inférieure ou égale à la largeur (Z),
**caractérisé en ce que**
la longueur (X) du quadrilatère d'enveloppe (4) est comprise entre 41 mm et 47 mm, et/ou
la hauteur (Y) du quadrilatère d'enveloppe (4) est comprise entre 61 mm et 70 mm, et/ou
la largeur (Z) du quadrilatère d'enveloppe (4) est comprise entre 96 mm et 106 mm.

2. Boîtier (2) pour une tête de mesure pour le nettoyage de fil (1), lequel boîtier (2) est complètement entourable par un quadrilatère d'enveloppe (4) virtuel ayant une longueur (X), une hauteur (Y) et une largeur (Z),
lequel quadrilatère d'enveloppe (4) est défini, parmi tous les quadrilatères possibles enveloppant complètement le boîtier (2), comme celui qui présente la plus petite surface et/ou le plus petit volume, la longueur (X) étant inférieure ou égale à la hauteur (Y) et la hauteur (Y) inférieure ou égale à la largeur (Z),
**caractérisé en ce que**
la longueur (X) du quadrilatère d'enveloppe (4) est comprise entre 41 mm et 47 mm, et/ou
la hauteur (Y) du quadrilatère d'enveloppe (4) est comprise entre 61 mm et 70 mm, et/ou
la largeur (Z) du quadrilatère d'enveloppe (4) est comprise entre 96 mm et 106 mm.

3. Boîtier (2) selon la revendication 1 ou 2, dans lequel
la longueur (X) du quadrilatère d'enveloppe (4) est comprise entre 42 mm et 46 mm, et/ou
la hauteur (Y) du quadrilatère d'enveloppe (4) est comprise entre 63 mm et 67 mm, et/ou
la largeur (Z) du quadrilatère d'enveloppe (4) est comprise entre 97 mm et 101 mm.

4. Boîtier selon la revendication 3, dans lequel
la longueur (X) du quadrilatère d'enveloppe (4) est de 43 mm, et/ou
la hauteur (Y) du quadrilatère d'enveloppe (4) est de 65 mm, et/ou
la largeur (Z) du quadrilatère d'enveloppe (4) est de 98 mm.

5. Boîtier (2) selon l'une des revendications précédentes, dans lequel
le boîtier (2) est partageable virtuellement en deux parties (21, 22) de telle manière que chacune des deux parties (21, 22) soit complètement entourée par un quadrilatère d'enveloppe partiel (41, 42) virtuel, ces quadrilatères d'enveloppe partiels (41, 42) ne se recoupant pas, étant limitrophes l'un de l'autre et se trouvant ensemble dans le quadrilatère d'enveloppe (4), et
dans lequel un premier quadrilatère d'enveloppe partiel (41), contenant de préférence la fente de mesure (3), a
une longueur (X₁) comprise entre 25 mm et 28 mm, et/ou
une hauteur (Y₁) comprise entre 34 mm et 37 mm, et/ou
une largeur (Z₁) comprise entre 1 mm et 22 mm, et
un deuxième quadrilatère d'enveloppe partiel (42) a
une longueur (X₂) comprise entre 41 mm et 47 mm, et/ou
une hauteur (Y₂) comprise entre 61 mm et 70 mm, et/ou
une largeur (Z₂) comprise entre 71 mm et 83 mm.

6. Boîtier selon la revendication 5, dans lequel
le premier quadrilatère d'enveloppe partiel (41) a
une longueur (X₁) comprise entre 26 mm et 27 mm, et/ou
une hauteur (Y₁) comprise entre 35 mm et 37 mm, et/ou
une largeur (Z₁) comprise entre 16 mm et 20 mm, et
le deuxième quadrilatère d'enveloppe partiel (42) a
une longueur (X₂) comprise entre 42 mm et 45 mm, et/ou
une hauteur (Y₂) comprise entre 63 mm et 67 mm, et/ou
une largeur (Z₂) comprise entre 78 mm et 82 mm.

7. Boîtier (2) selon la revendication 6, dans lequel
le premier quadrilatère d'enveloppe partiel (41) a
une longueur (X₁) de 27 mm, et/ou
une hauteur (Y₁) de 37 mm, et/ou
une largeur (Z₁) de 18 mm, et
le deuxième quadrilatère d'enveloppe partiel (42) a
une longueur (X₂) de 43 mm, et/ou
une hauteur (Y₂) de 65 mm, et/ou
une largeur (Z₂) de 80 mm.

8. Boîtier (2) selon la revendication 1 et l'une des revendications 3 à 7, dans lequel une aire en plan (6) du boîtier qui délimite le boîtier (2) ou une partie de celui-ci dans le sens longitudinal (x) est biseautée dans une zone éloignée de la fente de mesure (3).

9. Boîtier (2) selon la revendication 8 et l'une des revendications 5 à 7, dans lequel la zone biseautée est une zone de la partie (22) entourée par le deuxième quadrilatère d'enveloppe partiel (42) qui est éloignée du premier quadrilatère d'enveloppe partiel (41).

10. Boîtier (2) selon la revendication 9, dans lequel le biseau est conçu pour l'essentiel comme un plan incliné, qui descend dans le sens de la largeur (z) de 7 à 11 mm sur une distance de 20 à 30 mm.
